# EUROPÄISCHE PATENTANMELDUNG

(11) **EP 1 798 365 A2**
(43) Veröffentlichungstag der Anmeldung: **20.06.2007**
(21) Anmeldenummer: 06025832.4
(22) Anmeldetag: 13.12.2006
(51) Int. Cl.: E06B 9/266

(54) **Befestigungsvorrichtung für Sonnenschutzeinrichtungen**

(30) Priorität: 13.12.2005 DE 20519481 U
(71) Anmelder: Aerolux GmbH, 24539 Neumünster (DE)
(72) Erfinder: Enssle, Holm, 22041 Hamburg (DE)
(74) Vertreter: Glawe, Delfs, Moll

(57) **Zusammenfassung**

Die Erfindung betrifft eine Befestigungsvorrichtung zum Anbringen von Sonnenschutzeinrichtungen (20) an Glasfenstern mit einer Trageeinheit (10, 21) und zwei Angriffsflächen (7), wobei die Trageeinheit (10, 21) dazu bestimmt ist, über die Angriffsflächen (7) Druck auf zwei gegenüber der Scheibe (1) des Glasfensters vorspringende Flächen (5, 6) auszuüben, wobei die Trageeinheit (10, 21) eine in gebogenem Zustand zwischen den Angriffsflächen (7) anzusetzende Spannstange (10) und ein Stützprofil (21) zum Halten der Spannstange (10) in einem zwischen den Angriffsflächen (7) gespannten Zustand umfasst.

## Beschreibung

Die Erfindung betrifft eine Befestigungsvorrichtung zum Anbringen von Sonnenschutzeinrichtungen an Glasfenstern. Sie umfasst eine Trageeinheit und zwei Angriffsflächen, wobei die Trageeinheit dazu bestimmt ist, über die Angriffsflächen Druck auf zwei gegenüber der Scheibe des Glasfensters vorspringende Flächen auszuüben.

Mitunter ist es unerwünscht, zum Anbringen von Sonnenschutzeinrichtungen Löcher in den Fensterrahmen zu bohren. Insbesondere in Mietwohnungen ist das Bohren solcher Löcher häufig untersagt. Erstrebenswert ist es, die Möglichkeit zu haben, Sonnenschutzeinrichtungen ohne Beschädigung des Fensterrahmens anbringen zu können.

Bekannt ist es, eine in der Länge veränderbare Befestigungsvorrichtung zwischen zwei gegenüber der Scheibe eines Fensters vorspringenden Flächen einzuklemmen, vgl. DE 20 2004 009 269. Die Längenänderung wird durch in der Befestigungsvorrichtung enthaltene mechanische Elemente bewirkt. Die mechanischen Elemente sind aufwändig in der Fertigung und können zudem nur mit Hilfe von Werkzeugen betätigt werden. Nachteilig bei dieser Lösung ist es ferner, dass die zwischen den Flächen eingeklemmte Trageeinheit der Befestigungsvorrichtung einer Mehrfachbelastung ausgesetzt ist. Zum einen üben die Klemmkräfte einen Druck in Längsrichtung der Trageeinheit aus. Zum anderen belastet die an der Trageeinheit aufgehängte Sonnenschutzvorrichtung die Trageeinheit auf Biegung. Die Trageeinheit muss also stabil ausgebildet sein.

Der Erfindung liegt die Aufgabe zugrunde, eine Befestigungsvorrichtung für Sonnenschutzeinrichtungen vorzustellen, die günstig zu fertigen und einfach anzubringen ist. Die Aufgabe wird gelöst durch die Merkmale des unabhängigen Anspruchs. Vorteilhafte Ausführungsformen finden sich in den Unteransprüchen.

Erfindungsgemäß umfasst bei einer Befestigungsvorrichtung der eingangs genannten Art die Trageeinheit eine in gebogenem Zustand zwischen den Angriffsflächen einzusetzende Spannstange und ein Stützprofil zum Halten der Spannstange in einem zwischen den Angriffsflächen gespannten Zustand.

Die erfindungsgemäße Befestigungsvorrichtung kann überall eingesetzt werden, wo eine Glasscheibe in einem Rahmen gehalten wird. Der Begriff Glasfenster umfasst also bspw. auch Glastüren. Der Rahmen für die Glasscheibe setzt sich aus mehreren um die Glasscheibe herum angeordneten Glasleisten zusammen. Die Glasleisten haben eine größere Dicke als die Glasscheibe, so dass die Glasleisten gegenüber der Glasscheibe vorspringende Flächen aufweisen. Die vorspringenden Flächen müssen nicht senkrecht zur Glasscheibe angeordnet sein, vielmehr können sie gegenüber der Senkrechten geneigt sein.

Die erfindungsgemäße Befestigungsvorrichtung ist dazu bestimmt, zwischen zwei vorspringenden Flächen sich gegenüberliegender Glasleisten eingeklemmt zu werden. Die Angriffsflächen der Befestigungsvorrichtung liegen auf den vorspringenden Flächen auf, die zwischen den Angriffsflächen angeordnete Trageeinheit übt über die Angriffsflächen Druck auf die vorspringenden Flächen aus. Durch die Klemmkraft sind die Trageeinheit und die Angriffsflächen gegenüber den Glasleisten fixiert. Wegen der Reibungskraft zwischen den Angriffsflächen und den Glasleisten kann die Trageeinheit parallel zur Glasscheibe wirkende und in anderer Richtung wirkende Kräfte aufnehmen. Die Reibungskraft ist so groß, dass sie durch die Gewichtskraft einer üblichen Sonnenschutzeinrichtung nicht überwunden wird.

Erfindungsgemäß umfasst die Trageeinheit eine Spannstange und ein Stützprofil. Die Länge der Spannstange ist derart bemessen, dass die Gesamtlänge der Befestigungsvorrichtung von Angriffsfläche zu Angriffsfläche mit der in ausgestrecktem Zustand zwischen den Angriffsflächen angeordneten Spannstange etwas größer ist als der Abstand zwischen den vorspringenden Flächen der beiden Glasleisten, zwischen denen die Befestigungsvorrichtung angebracht werden soll. Vorzugsweise liegt dieser Längenüberschuss zwischen 0,2 % und 0,5 % des Abstands der vorspringenden Flächen der beiden Glasleisten. Zum Einsetzen der Spannstange muss der Längenüberschuss ausgeglichen werden, indem die Spannstange in Querrichtung gebogen wird.

Indem die Spannstange zwischen den Angriffsflächen in einem ausgestreckten Zustand gebracht wird, wird eine in Längsrichtung der Spannstange wirkende Spannkraft erzeugt. Die Spannkraft überträgt sich über die Angriffsflächen auf die vorspringenden Flächen der Glasleisten. Die Reibungskraft zwischen den Angriffsflächen und den vorspringenden Flächen der Glasleisten wird erhöht.

Die ausgestreckte, unter Spannung stehende Spannstange hat eine Tendenz, sich durch Übergang in einen gebogenen Zustand zu entspannen. Um dies zu verhindern, umfasst die Trageeinheit ein Stützprofil, das die Spannstage in dem zwischen den Angriffsflächen gespannten Zustand hält.

Auf Grund der erfindungsgemäßen Merkmale hat die Befestigungsvorrichtung verschiedene Vorteile. Da der Druck auf die Angriffsflächen alleine aus der Spannkraft der Spannstange stammt, kann auf komplizierte mechanische Mittel zum Erzeugen einer Spannkraft verzichtet werden. Eine günstige Fertigung wird weiterhin dadurch ermöglicht, dass die Bestandteile der Trageeinheit jeweils nur einer Art von Belastung ausgesetzt sind. Die Spannstange wird nur durch die in Längsrichtung wirkende Spannkraft beansprucht. Auf das Stützprofil wirken nur Kräfte in Querrichtung. Sowohl die Materialien als auch die Bauformen der Bestandteile können an die jeweilige Art der Belastung angepasst werden.

Zweckmäßigerweise wird die Verbindung zwischen dem Stützprofil und der Spannstange über einen Kraftschluss und/oder Formschluss hergestellt. Für einen Formschluss kommen bspw. Rastelemente in Frage. Ein Kraftschluss kann durch zwischen dem Stützprofil und der Spannstange wirkende Reibungskräfte hergestellt werden. In beiden Fällen kann auf separate Befestigungsmittel verzichtet werden. Es ist kein Werkzeug erforderlich, um die Befestigungsvorrichtung anzubringen.

Die Angriffsflächen können fest mit der Trageeinheit verbunden sein. Um das Anbringen der Befestigungsvorrichtung zu erleichtern, können die Angriffsflächen aber auch an von der Trageeinheit separaten Auflagestücken angeordnet sein. Beim Anbringen der Befestigungsvorrichtung können dann zunächst die Auflagestücke in die passende Position gebracht werden, ohne dass gleichzeitig die Spannkräfte der Spannstange unter Kontrolle gehalten werden müssen.

Um eine passende Spannkraft zu erzeugen, muss die Länge der Spannstange auf den Abstand zwischen den Angriffsflächen abgestimmt sein. Die Längeneinstellung kann erleichtert werden durch ein Zwischenstück, das gegenüber der Spannstange in Längsrichtung in verschiedenen Positionen arretierbar ist. Das Zwischenstück kann ein separates Teil sein, das vorzugsweise einen für einen Eingriff mit den Auflagestücken ausgelegten Spannzapfen umfasst. Möglich ist es aber auch, dass das Zwischenstück einstückig mit dem Auflagestück ausgebildet ist.

Für eine sichere Verbindung mit den Spannzapfen können die Auflagestücke mit Vertiefungen versehen sein. Zweckmäßigerweise sind die Vertiefungen so gestaltet und an die Außenform der Spannzapfen angepasst, dass ein Verdrehen der Spannzapfen gegenüber den Vertiefungen nicht möglich ist. Auf diese Weise kann auf weitere Mittel, die ein Verdrehen der Befestigungsvorrichtung gegenüber dem Glasfenster verhindern, verzichtet werden.

Besondere Vorgaben an den Querschnitt der Spannstange macht die Erfindung nicht. Vorteilhaft kann es jedoch sein, wenn die Spannstange im Querschnitt so gestaltet ist, dass sie in nur eine Dimension gebogen werden kann. In diesem Fall kann sich die Funktion des Stützprofils darauf beschränken, ein Entspannen der Spannstange in eben dieser Dimension zu verhindern. Der Querschnitt der Spannstange kann bspw. eine L-Form haben, bei der kürzere Schenkel des L in der Dimension ausgerichtet ist, in der die Spannstange biegbar sein soll. Gefertigt sein kann die Spannstange bspw. aus PVC oder aus ASA.

Die Befestigungsvorrichtung ist dazu ausgelegt, eine Sonnenschutzeinrichtung zu halten. Zu diesem Zweck kann das Stützprofil mit einem Halter für eine Sonnenschutzeinrichtung ausgestattet sein. Möglich ist es aber auch, dass derartige Halter an Zwischenstücken angebracht sind. In einer alternativen Möglichkeit ist das Stützprofil unmittelbar als Kopfleiste einer Sonnenschutzeinrichtung ausgebildet.

Die Erfindung wird nachfolgend unter Bezugnahme auf die beigefügten Zeichnungen anhand einer vorteilhaften Ausführungsform beispielhaft beschrieben. Es zeigen:
- Fig. 1: eine Ausführungsform der erfindungsgemäßen Befestigungsvorrichtung;
- Fig. 2: einen Schnitt durch Fig. 1 ;
- Fig. 3: eine Ausschnittsvergrößerung aus Fig. 2;
- Fig. 4: die Befestigungsvorrichtung aus Fig. 1 beim Einbau;
- Fig. 5: einen Schnitt durch Fig. 4;
- Fig. 6: eine weitere Ausführungsform der erfindungsgemäßen Befestigungsvorrichtung
- Fig. 7: einen Teilschnitt durch Fig. 6; und
- Fig. 8 bis 11: verschiedene Ausführungsformen eines erfindungsgemäßen Auflagestücks.

Eine Fensterscheibe 1 in Fig. 1 ist in einen aus Glasleisten 2, 3, 4 bestehenden Rahmen eingefasst. Die sich gegenüberliegenden Glasleisten 2 und 4 weisen zwei gegenüber der Glasscheibe 1 vorspringende Flächen 5, 6 auf. An einer zwischen den vorspringenden Flächen 5, 6 angebrachten erfindungsgemäßen Befestigungsvorrichtung ist eine Sonnenschutzeinrichtung 20 aufgehängt.

Zwei Auflagestücke 8 liegen in Fig. 2 und 3 mit Angriffsflächen 7 auf den vorspringenden Flächen 5, 6 auf. Auf ihren den Angriffsflächen 7 gegenüberliegenden Seiten weisen die Auflagestücke 8 Vertiefungen 9 auf. Eine Spannstange 10, auf deren beide Enden mit Spannzapfen 12 ausgestattete Zwischenstücke 11 aufgesteckt sind, ist über die Spannzapfen 12 zwischen den beiden Vertiefungen 9 eingespannt. Ein Stützprofil 21, das hier zugleich als Kopfprofil der Sonnenschutzeinrichtung 20 ausgebildet ist, hält die Spannstange 10 in ihrer gespannten Stellung. Eine feste Verbindung zwischen dem Stützprofil 21 und der Spannstange 10 stellen zwei mit den Zwischenstücken 11 verbundene Rastelemente 13 her.

Unter der über die Spannzapfen 12 übertragenen Spannkraft der Spannstange 10 werden die Auflagestücke 8 gegen die Glasleisten 2, 4 gedrückt. Die aus dem Druck entstehende Reibungskraft zwischen den Angriffsflächen 7 und den vorspringenden Flächen 5, 6 ist so groß, dass sie durch die Gewichtskraft der Sonnenschutzeinrichtung 20 nicht überwunden wird. Die Befestigungsvorrichtung ist gleichsam zwischen den Glasleisten 2, 4 festgeklemmt. Der feste Halt zwischen den Auflagestücken 8 und den Glasleisten 2, 4 wird durch Vorsprünge 14 unterstützt, die an die Angriffsflächen 7 der Auflagestücke 8 angrenzen. Die Vorsprünge 14 greifen in Dichtungsgummis oder in Nuten in den Glasleisten 2, 4 ein und verhindern zusätzlich durch Formschluss, dass die Auflagestücke 8, gegenüber den Glasleisten 2, 4 verdreht werden können.

Damit die Spannstange 10 eine ausreichende Spannkraft ausübt, muss der Abstand zwischen den beiden Spannzapfen 12 an den Abstand der Auflagestücke 8 angepasst sein. Durch Distanzscheiben 15 zwischen der Spannstange 10 und den Zwischenstücken 11 kann die Spannkraft eingestellt werden.

Zum Anbringen der Befestigungsvorrichtung werden in den Fig. 4 und 5 zunächst zwei Auflagestücke 8 auf den Flächen 5, 6 positioniert. Es kann als Montagehilfe ein doppelseitiges Klebeband verwendet werden, um die Auflagestücke 8 dort zu fixieren. Die Spannstange 10 mit den aufgesteckten Zwischenstücken 11 wird so gebogen, dass der Abstand zwischen den beiden Spannzapfen 12 kleiner ist als der Abstand zwischen den Auflagestücken 8. Nach dem Einsetzen der Spannzapfen 12 in die Vertiefungen 9 der Auflagestücke 8 wird die Spannstange 10 in Richtung der Glasscheibe 1 gedrückt und dadurch gespannt. Das Stützprofil 21 wird über die Rastelemente 13 mit der gespannten Spannstange 10 verbunden. Der Einbau erfordert kein Werkzeug.

Die Spannstange 10 ist damit in ihrem gespannten Zustand fixiert. Die aus der auf die Auflagestücke 8 wirkenden Spannkraft resultierende Reibungskraft hält die Befestigungsvorrichtung sicher zwischen den Glasleisten 2, 4.

Wegen des L-förmigen Querschnitts der Spannstange 10, bei dem ein Schenkel des L kürzer ausgebildet ist als der andere, kann die Spannstange 10 in nur einer Dimension gebogen werden. Mit dem längeren Schenkel liegt die Spannstange 10 im gespannten Zustand an der Glasscheibe 1 an, wodurch verhindert wird, dass sich die Befestigungseinrichtung gegenüber dem Fenster verdrehen kann.

In der alternativen Ausführungsform der Fig. 6 und 7 sind die zugleich als Spannzapfen ausgebildeten Zwischenstücke 17 über Gewinde mit der Spannstange 10 verbunden. Mit Hilfe der Gewinde kann die passende Spannkraft eingestellt werden. Das Stützprofil 21 wird über nicht dargestellte Rastelemente mit der Spannstange 10 verbunden. Zudem ist der Abstand zwischen den beiden die Spannstange 10 umgreifenden Schenkeln des Stützprofils kleiner der Durchmesser der Spannstange 10, so dass eine Reibungskraft den festen Halt des Stützprofils 21 an der Spannstange 10 unterstützt. Das Stützprofil 21 weist eine Schiene 22 auf, in die das Kopfprofil einer üblichen Sonnenschutzeinrichtung eingeschoben werden kann.

Die Fig. 8 bis 11 zeigen verschiedene Möglichkeiten, wie die Vertiefung 9 in dem Auflagestück 8 ausgebildet sein kann. Durch die Ausführungsform gemäß Fig. 8 ist der in die Vertiefung 9 eingeführte Spannzapfen nur gegen eine Bewegung in seitlicher Richtung gesichert. Ein Verdrehen des Spannzapfens gegenüber dem Auflagestück 8 bleibt möglich.

Bei den Ausführungsformen gemäß Fig. 9 und 11 verhindert bei geeigneter Form des Spannzapfens ein Formschluss sowohl ein Verschieben als auch ein Verdrehen. Bei der Ausführungsform gemäß Fig. 10 ist der Spannzapfen nur gegen Verdrehen gesichert. Ein Verschieben nach oben oder unten muss durch einen Kraftschluss verhindert werden.

## Patentansprüche

1. Befestigungsvorrichtung zum Anbringen von Sonnenschutzeinrichtungen (20) an Glasfenstern mit einer Trageeinheit (10, 21) und zwei Angriffsflächen (7), wobei die Trageeinheit (10, 21) dazu bestimmt ist, über die Angriffsflächen (7) Druck auf zwei gegenüber der Scheibe (1) des Glasfensters vorspringende Flächen (5, 6) auszuüben, **dadurch gekennzeichnet, dass** die Trageeinheit (10, 21) eine in gebogenem Zustand zwischen den Angriffsflächen (7) anzusetzende Spannstange (10) und ein Stützprofil (21) zum Halten der Spannstange (10) in einem zwischen den Angriffsflächen (7) gespannten Zustand umfasst.

2. Befestigungsvorrichtung nach Anspruch 1, **dadurch gekennzeichnet, dass** das Stützprofil (21) dazu ausgelegt ist, die Spannstange (10) über eine Kraftschluss und/oder Formschluss in gespanntem Zustand zu halten.

3. Befestigungsvorrichtung nach Anspruch 1 oder 2, **dadurch gekennzeichnet, dass** die Angriffsflächen (7) an von der Trageeinheit (10, 21) separaten Auflagestücken (8) angeordnet sind.

4. Befestigungsvorrichtung nach Anspruch 3, **dadurch gekennzeichnet, dass** sie ein Zwischenstück (11) umfasst und dass das Zwischenstück (11) gegenüber der Spannstange (10) in Längsrichtung in verschiedenen Positionen arretierbar ist.

5. Befestigungsvorrichtung nach Anspruch 4, **dadurch gekennzeichnet, dass** das Zwischenstück (11) einen zum Eingriff mit den Auflagestücken bestimmten Spannzapfen (12) umfasst.

6. Befestigungsvorrichtung nach Anspruch 4 oder 5, **dadurch gekennzeichnet, dass** die Auflagestücke (8) für einen verdrehsicheren Eingriff der Spannzapfen (12) bestimmte Vertiefungen (9) aufweisen.

7. Befestigungsvorrichtung nach einem der Ansprüche 1 bis 6, **dadurch gekennzeichnet, dass** die Spannstange (10) in nur einer Dimension biegbar ist.

8. Befestigungsvorrichtung nach einem der Ansprüche 1 bis 7, **dadurch gekennzeichnet, dass** die Spannstange (10) aus PVC oder ASA gefertigt ist.

9. Befestigungsvorrichtung nach einem der Ansprüche 1 bis 8, **dadurch gekennzeichnet, dass** das Stützprofil (21) einen Halter für eine Sonnenschutzeinrichtung (20) umfasst.

10. Befestigungsvorrichtung nach einem der Ansprüche 1 bis 8, **dadurch gekennzeichnet, dass** das Zwischenstück (11) einen Halter (13) für eine Sonnenschutzeinrichtung (20) umfasst.

11. Befestigungsvorrichtung nach einem der Ansprüche 1 bis 8, **dadurch gekennzeichnet, dass** das Stützprofil (21) als Kopfleiste einer Sonnenschutzeinrichtung (20) ausgebildet ist.
